# EUROPÄISCHE PATENTSCHRIFT

(11) **EP 3 811 807 B1**
(45) Veröffentlichungstag und Bekanntmachung des Hinweises auf die Patenterteilung: **17.07.2024**
(21) Anmeldenummer: 19205510.1
(22) Anmeldetag: 25.10.2019
(51) Int. Cl.: A45D 44/00, F21V 33/00

(54) **LAMPE FÜR DIE WIMPERNVERLÄNGERUNG**
LAMP FOR EYELASH EXTENSION
LAMPE POUR L'EXTENSION DES CILS

(43) Veröffentlichungstag der Anmeldung: 28.04.2021
(73) Patentinhaber: Zimmer, Margarita, 23562 Lübeck (DE)
(72) Erfinder: Zimmer, Margarita, 23562 Lübeck (DE)
(74) Vertreter: Kudla, Christof

(56) Entgegenhaltungen:
- WO-A2-2012/041510
- JP-A- 2011 087 658
- JP-A- 2019 094 607
- JP-A- 2019 099 957
- US-A1- 2015 316 701

## Beschreibung

Die vorliegende Erfindung betrifft eine Verwendung einer Lampe (1) zur Härtung eines lichthärtbaren Klebstoffes während der Verlängerung von Wimpern wie in Anspruch 1 definiert. Die vorliegende Erfindung betrifft zudem eine entsprechende Lampe und ein entsprechendes Verfahren zur Verlängerung von Wimpern.

Für das ästhetische Erscheinungsbild spielen Wimpern eine besondere Rolle. Besonders bei Frauen werden lange, dichte, voluminöse und geschwungene Wimpern als besonders ästhetisch angesehen und sind ein verbreitetes Schönheitsideal für viele Frauen. Um die Wimpern hervorzuheben sind zahlreiche Methoden bekannt. Eine der älteren Methoden, um Wimpern hervorzuheben, ist die Verwendung von Wimperntusche zum Betonen, Färben, Verlängern und Verdichten der Wimpern. Die Wimperntusche wird mit einer Bürste auf die Wimpern aufgetragen und verbleibt dort, bis sie - meist am Abend - wieder entfernt wird. Indem der Wimperntusche Kunstseide- oder Nylon-Fasern hinzugegeben werden, erhält man ebenfalls den optischen Effekt einer tatsächlichen Wimpernverlängerung und ein erhöhtes Wimpernvolumen. Wimperntusche hat allerdings auch den Nachteil, dass sie nicht immer wasserbeständig ist und - beispielsweise während des Sportes oder dem Reiben des Auges - verschmieren kann. Zudem ist es häufig notwendig, den Auftrag der Wimperntusche regelmäßig nachzubessern und ein Entfernen der Wimperntusche vor dem zu Bett gehen ist nötig, was wiederrum dazu führt, dass ein neues Auftragen am nächsten Tag notwendig wird.

Als Alternative zur Wimperntusche wurde die Wimpernverlängerung entwickelt. Bei der Wimpernverlängerung handelt es sich um eine kosmetische Methode, bei der ein oder mehrere Verlängerungswimpern, bei denen es sich um Kunst- oder Naturhaare handelt, mit einem Klebstoff auf jeweils eine natürliche Wimper geklebt werden, um die Länge und Fülle der natürlichen Wimpern zu erhöhen und einen stärkeren Wimpernschwung zu bewirken. Die angeklebten Verlängerungswimpern verbleiben permanent auf den natürlichen Wimpern und fallen üblicherweise mit diesen zum Ende der natürlichen Lebenszeit der Wimper aus oder wenn die Klebewirkung des Klebstoffes nachlässt. Im Vergleich mit Wimperntusche entfällt bei einer Wimpernverlängerung ein Abschminken am Abend und Neuschminken am Morgen und ein Verschmieren ist ausgeschlossen. Als Klebstoffe für die Wimpernverlängerung werden üblicherweise Cyanacrylatklebstoffe verwendet, die auch als Sekundenkleber bekannt sind. Nachteilig bei der Verwendung von Cyanacrylatklebstoffen ist, dass häufig Reizungen oder allergische Reaktionen auftreten, die zu juckenden, geröteten oder gereizten Augen und Augenbereichen der Person, bei der die Wimpern verlängert werden, führen können. Bei der Kosmetikerin, die die Wimpernverlängerung mit Cyanacrylatklebstoffen durchführt, können chronische Reizungen der Schleimhäute und der Atemwegsorgane auftreten, da diese häufig täglich und über mehrere Stunden den Emissionen der Cyanacrylatklebstoffe ausgesetzt ist.

Um diesen von den Cyanacrylatklebstoffen ausgehenden Nachteil zu beseitigen werden immer häufiger lichthärtbare Klebstoffe verwendet, die keine Cyanacrylate umfassen und bei Einstrahlung von Licht einer bestimmten Wellenlänge aushärten. Anders als bei Cyanacrylatklebstoffen ist es bei lichthärtbaren Klebstoffen daher notwendig, den Klebstoff nach dem Auftragen mit Licht einer auf den Klebstoff angepassten Wellenlänge oder mit eine entsprechenden Wellenbereichsspanne zu bestrahlen, um den Härtevorgang des Klebstoffes zu indizieren.

Die Kosmetikerin verwendet zur Wimpernverlängerung üblicherweise zwei Pinzetten, die sie in jeweils einer Hand hält. Eine Pinzette wird verwendet, um eine der natürlichen Wimpern zu separieren, indem die benachbarten Wimpern zur Seite gedrückt werden. Mit der zweiten Pinzette greift sie eine künstliche Wimper, taucht ein Ende der künstlichen Wimper in einen Klebstoff und platziert die mit Klebstoff benetzte Wimper auf der separierten Wimper. Um den lichthärtbaren Klebstoffe auszuhärten, muss der Klebstoff mit Licht geeigneter Wellenlänge bestrahlt werden. Hierbei muss die zu verlängernde Wimper weiterhin separat von den benachbarten Wimpern gehalten werden, während die künstliche Wimper so lange fixiert ist, bis der Klebstoff ausgehärtet ist. Derzeit bestehen keine geeigneten Lösungen, um die Lichteinstrahlung zu steuern.

In der WO 2012/041510 A2 wird eine Blitzlichtvorrichtung zum Aushärten von lichtaushärtbaren Materialien beschrieben. In der JP 2011 087658 A wird die Verwendung einer Lampe zur Härtung eines Klebstoffes während der Verlängerung von Wimpern beschrieben.

In der WO 2016/179024 A1 wird eine Apparatur zur Bestrahlung eines lichthärtbaren Klebstoffes beschrieben, die eine Pinzette und eine Lampe umfasst. Die Lampe wird über einen am Pinzettenende angebrachten Bogen so positioniert, dass sie über dem geschlossenen Spitzen der Pinzette angeordnet ist. Mit der Pinzette kann die künstliche Verlängerungswimper gegriffen, mit Klebstoff benetzt und anschließend auf die zu verlängernde Wimper aufgesetzt werden. Die Lampe wird über einen Mikroprozessor gesteuert und schaltet sich ein, wenn ein an der Pinzette angebrachter Schalter betätigt wird.

In der US2005063177 wird eine Beleuchtungsanordnung beschrieben, die auf übliche Werkzeuge, wie beispielsweise auch Pinzetten angebracht werden kann. Durch die beschriebene Beleuchtungsanordnung soll der Arbeitsbereich ausgeleuchtet werden, um dem Benutzer auch in dunkler Umgebung ein präzises Arbeiten zu ermöglichen. Dabei kann das Licht über eine Steuereinheit an und ausgeschaltet werden, wobei ein permanentes Licht während der gesamten Arbeitszeit vorgesehen ist. Das Härten eines Klebers ist mit der in diesem Dokument offenbarten Beleuchtungsanordnung nicht beschrieben.

Nachteil bei den bisher bekannten Lösungen ist, dass das Gewicht der Pinzette durch die Beleuchtungseinheit signifikant erhöht wird. Da bei der Wimpernverlängerung die Wimpern einzeln verklebt werden müssen, führt die Verwendung einer schweren Pinzette zu einer schnellen Ermüdung der Kosmetikerin. Zudem ist es bei dem bisher im Stand der Technik vorgeschlagenen Lösungen nicht möglich, die Bestrahlung mit Licht einfach zu steuern und hierbei die Pinzetten weiterhin ruhig in den Händen zu halten.

Aufgabe der vorliegenden Erfindung war es, eine Möglichkeit zu finden mit der die oben beschriebenen Nachteile vermieden werden können. Insbesondere sollte auf die Benutzung einer schweren Pinzette vermieden werden und die Steuerung des Lichtes sollte einfach durchgeführt werden können.

Diese Aufgabe wird erfindungsgemäß gelöst durch eine Verwendung einer Lampe (1) zur Härtung eines Klebstoffes während der Verlängerung von Wimpern, gemäß Anspruch 1.

Ein weiterer Aspekt der vorliegenden Erfindung ist eine Lampe (1) zur Härtung eines Klebstoffes während der Verlängerung von Wimpern, gemäß Anspruch 11.

Es hat sich gezeigt, dass durch die Verwendung eines mit dem Fuß bedienbaren Schalters (4), bei dem es sich um einen Fußpedalschalter handeln kann, die Möglichkeit besteht, dass die Kosmetikerin die Lampe mit ihrem Fuß steuern kann und somit die Hände weiterhin verwenden kann, um die Wimpern zu verlängern. Hierdurch ist es auch möglich, dass die Lichtemissionszeit minimiert werden kann und so eine Lichtbestrahlung der Person, an der die Wimpernverlängerung durchgeführt wird, minimiert werden kann. Die Kosmetikerin kann die Beleuchtung mit dem Fuß starten, wenn die künstliche Wimper mit dem lichthärtbaren Klebstoff auf der zu verlängernden Wimper angebracht ist. Die Bestrahlung endet, nach einer eingestellten Zeit oder wenn die Kosmetiker den Schalter (4) loslässt.

Der mit dem Fuß bedienbaren Schalter (4) ist vorzugsweise so ausgebildet, dass er auf dem Fußboden platziert werden kann.

Es versteht sich, dass die einzelnen Komponenten so miteinander verbunden sind, dass dem Leuchtmittel Strom von der Spannungsversorgung zuführbar ist und der Strom über den Schalter gesteuert werden kann. Entsprechende Möglichkeiten zur Verkabelung und Steuerung sind dem Fachmann bekannt.

Bei dem Schalter (4) kann es sich um einen Taster handeln, der einen Impuls an einen Mikroprozessor oder an ein Relais leitet und somit eine vorgegebene und ggf. einstellbare Beleuchtungszeit auslöst. Bei der Verwendung eines Mikroprozessors, der das Leuchtmittel steuert, besteht die Möglichkeit, dass verschieden Schaltprogramme programmiert und über eine mögliche Bedieneinheit gewählt werden können. So kann zum Beispiel die Beleuchtungsdauer eingestellt werden, die nach dem Betätigen des Tasters startet und nach Ablauf der eingestellten Beleuchtungsdauer selbstständig endet. Hierdurch kann die Beleuchtungsdauer auf unterschiedliche lichthärtbare Klebstoffe eingestellt werden.

Alternativ kann es sich bei dem Schalter um einen Tastschalter handeln, der die Beleuchtung durch Drücken auf Schalter aktiviert und durch das Loslassen wieder deaktiviert. Bei dieser Ausführung hat die Kosmetikerin die volle Kontrolle über die Beleuchtungsdauer.

In einer weniger bevorzugten Ausführungsform handelt es sich bei dem Schalter um einen Ausschalter, d.h. dass nach dem Betätigen des Schalters die Beleuchtung dauerhaft aktiviert wird und erst bei einem erneuten Betätigen des Schalters deaktiviert wird.

Der mit dem Fuß bedienbare Schalter (4) kann mit der Lampe bzw. mit dem Leuchtmittel (2) über ein Kabel (5) verbunden sein. In einer alternativen Ausgestaltung verfügt der Schalter (4) über eine Funkeinheit und kann die Lampe bzw. das Leuchtmittel über Funk (z. b. über Bluetooth) steuern. Bei einer kabellosen Steuerung über Funk, Infrarot oder dergleichen kann auf ein Kabel verzichtet werden, sodass die üblichen mit einem Kabel verbunden Nachteile behoben werden.

Im Rahmen der vorliegenden Erfindung umfasst der Begriff Lampe im Zweifelsfall die Gesamtheit aus Leuchtmittel (2), Schalter (4) und Spannungsversorgung (3) und/oder Anschluss für eine Spannungsversorgung. Die einzelnen Komponenten müssen hierfür allerdings nicht in einem einzigen Gehäuse angeordnet sein. So ist es bevorzugt, wenn Leuchtmittel, Spannungsversorgung und Schalter in räumlich getrennten Teilen der Lampe eingebaut sind und mittels Verkabelung und/oder kabellos, z.B. mittels Funk, miteinander verbunden sind.

Im Rahmen der vorliegenden Erfindung ist der Begriff Licht nicht lediglich auf das visuelle Lichtspektrum beschränkt, sondern umfasst neben dem visuellen Licht auch das ultraviolette Licht (UV-Licht) und hierbei insbesondere das UVA-Licht (380-315 nm).

Erfindungsgemäß emittiert das Leuchtmittel (2) Licht im Wellenlängenbereich von 300 nm bis 700 nm, bevorzugt von 350 nm bis 600 nm und besonders bevorzugt von 380 nm bis 500 nm.

Dabei ist es möglich, dass entweder ein Lichtspektrum mit Licht unterschiedlicher Wellenlängen emittiert wird oder dass Licht mit nur einer oder einigen wenigen Wellenlängen emittiert wird.

Es ist erfindungsgemäß besonders bevorzugt, wenn das Leuchtmittel UVA-Licht im Wellenlängenbereich von 320 bis 400 nm emittiert. UVA-Licht ist sehr energiereich und viele lichthärtbare Klebstoffe sind so ausgelegt, dass Sie mit UVA-Licht gehärtet werden können.

Erfindungsgemäß ist das Leuchtmittel (2) eine Leuchtdiode (LED). Leuchtdioden (kurz LED von englisch light-emitting diode) sind lichtemittierende Halbleiter-Bauteile, die beim Anschluss einer Spannung in Durchlassrichtung elektromagnetische Strahlung unterschiedlicher Wellenlängen (visuelles Licht, Infrarotlicht und UV-Licht) abstrahlen. Die Wellenlänge hängt von dem verwendeten Halbleitermaterial und der des Halbleitermaterials Dotierung ab. Leichtdioden haben den Vorteil, dass die in sehr kleinen Bauformen verfügbar sind, kaum wärme emitieren und zudem eine hohe Lichtausbeute aufweisen.

Es ist erfindungsgemäß bevorzugt, wenn das Leuchtmittel gedimmt werden kann, um die Intensität des emittierten Lichts auf den verwendeten Klebstoff einzustellen.

Erfindungsgemäß ist das Leuchtmittel (2) am Ende eines biegsamen halbsteifen Arms (6) angeordnet, welcher durch manuelle Biegung in verschiedene Stellungen bringbar ist. Entsprechende halbsteife biegsame Arme sind dem Fachmann bereits bekannt und werden häufig bei Schreibtischlampen oder bei Leselampen verwendet. In einer bevorzugten Ausgestaltung kann es sich bei dem biegsamen halbsteifen Arm (6) um einen Schwanenhals (auch Flexarm genannt) oder einen Gelenkschlaucharm handeln. Durch die Verwendung eines entsprechenden biegsamen halbsteifen Armes (6) besteht die Möglichkeit, das Leuchtmittel so zu positionieren, dass es an der Klebestelle der zu verlängernden Wimper angeordnet ist und die Kosmetikerin idealerweise nicht während der Wimpernverlängerung stört. Erfindungsgemäß bevorzugt ist der biegsame halbsteife Arm (6) dünn ausgebildet und weist vorzugsweise eine Dicke von unter 2 cm, weiter bevorzugt eine Dicke von unter 1 cm auf.

Erfindungsgemäß ist die Lampe so ausgebildet, dass sie eine Befestigungsmöglichkeit umfasst, um die Lampe an einem Handgelenk zu befestigen.

Bei der Befestigungsmöglichkeit handelt es sich erfindungsgemäß um eine Manschette, insbesondere eine Handgelenkmanschette.

Je nach Ausführungsform der Lampe ist es erfindungsgemäß bevorzugt, wenn der biegsame halbsteife Arm (6) eine Länge von mehr als 5 cm aufweist, vorzugsweise mehr als 7 cm, besonders bevorzugt mehr als 10 cm und hierbei weniger als 45 cm.

In einer alternativen Ausführungsform der Lampe ist es erfindungsgemäß bevorzugt, wenn der biegsame halbsteife Arm (6) eine Länge von mehr als 45 cm aufweist, vorzugsweise mehr als 50 cm besonders bevorzugt mehr als 55 cm und/oder eine maximale Länge von 100 cm, vorzugsweise weniger als 80 cm, weiter bevorzugt von weniger als 70 cm. Es ist erfindungsgemäß bevorzugt, wenn der biegsame halbsteife arm (6) eine Länge im Bereich von 45 bis 100 cm aufweist, vorzugsweise im Bereich von 50 bis 80 cm, weiter bevorzugt eine Länge im Bereich von 55 bis 70 cm aufweist.

Es ist erfindungsgemäß bevorzugt, wenn es sich bei der Spannungsversorgung um
a) eine oder mehrere Batterien handelt,
b) einen oder mehrere Akkus handelt,
   und/oder
c) um ein Netzteil handelt, das vorzugsweise so ausgebildet ist, dass es an das Stromnetz angeschlossen werden kann.

Es besteht natürlich auch die Möglichkeit, die oben genannten Optionen der Spannungsversorgung zu kombinieren. So ist es beispielsweise möglich einen Akku als Spannungsversorgung zu verwenden, der über ein Netzteil, das über einen Stecker mit der Lampe verbunden ist und diesen Akku laden kann. Für den Fall, dass der Akku leer ist kann die Spannungsversorgung auch alternativ über ein Netzteil erfolgen und dabei ggf. den Akku laden.

Die Spannungsversorgung kann räumlich getrennt von dem Leuchtmittel angeordnet sein. In einer Ausgestaltung befindet sich die Spannungsversorgung in einem Gehäuse, das über Kabel mit dem Leuchtmittel verbunden ist. Alternativ kann die Spannungsversorgung auch mit dem Schalter (4) verbunden sein, der wiederrum mit dem Leuchtmittel verbunden ist. Auch ist es möglich, dass die Spannungsversorgung in dem Schalter (2) integriert ist.

Die Lampe (1) zur Härtung eines Klebstoffes während der Wimpernverlängerung umfasst ein Leuchtmittel (2), das Licht im Wellenlängenbereich von 300 nm bis 700 nm emittiert, eine Spannungsversorgung (3) oder einen Anschluss für eine Spannungsversorgung (3), wobei die Lampe (1) einen mit dem Fuß bedienbaren Schalter (4) aufweist und das Leuchtmittel (2) durch den Schalter gesteuert werden kann, wobei das Leuchtmittel mindestens eine Leuchtdiode (LED) ist oder umfasst, wobei das Leuchtmittel am Ende eines biegsamen halbsteifen Arms angeordnet ist, welcher durch manuelle Biegung in verschiedene Stellungen bringbar ist und wobei die Schalter (4) ein Taster oder ein Tastschalter ist.

Der Schalter ist in dieser besonders bevorzugten Ausgestaltung vorzugsweise als Fußpedalschalter ausgebildet und über ein Kabel mit dem Leuchtmittel oder einer Steuereinheit für das Leuchtmittel verbunden.

Erfindungsgemäß umfasst die Lampe eine Manschette, die es ermöglicht die Lampe an einem Handgelenk, Ober- oder Unterarm zu befestigen. Dabei ist die Manschette so ausgebildet, dass der biegsame halbsteife Arm an der Manschette befestigt ist.

Während der erfindungsgemäßen Verwendung wird ein lichthärtbarer Klebstoff verwendet.

Entsprechend lichthärtbare Klebstoffe sind aus dem Stand der Technik bereits bekannt. Erfindungsgemäß bevorzugt sind lichthärtbare Klebstoffe, umfassend
a) mindestens ein polyfunktionelles (Meth)Acrylat mit zwei, drei, vier, fünf, sechs oder mehr als sechs (Meth)Acrylat-Gruppen und/oder ein monofunktionelles (Meth)Acrylat mit einer (Meth)Acrylat-Gruppe
   und
b) mindestens einen Photoinitiator, der nach Einstrahlung von Licht eine chemische Reaktion der polyfunktionellen (Meth)Acrylate injiziert.

Vorzugsweise umfasst der lichthärtbare Klebstoff keine monofunktionellen (Meth)Acrylate mit nur einer (Meth)Acrylat-Gruppe.

Ein weiterer Aspekt der vorliegenden Erfindung betrifft ein Verfahren zur Verlängerung von Wimpern, gemäß Anspruch 10.

Ausführungsformen der Erfindung unter Bezugnahme auf die beiliegenden Figuren näher erläutert und beschrieben. Dabei zeigen
- Figur 1: eine Lampe (1) zur Härtung eines Klebstoffes,
- Figur 2: eine erfindungsgemäße Lampe (1) zur Härtung eines Klebstoffes, die auf einer Handgelenksmanschette (15) mit biegsamem Arm (6) angebracht ist,

- Figur 3: eine nicht erfindungsgemäße Lampe (1) zur Härtung eines Klebstoffes in der Ausführung als auf einer Brille (10) angebrachter Lampe mit biegsamem Arm (6),
- Figur 4: eine nicht erfindungsgemäße Lampe (1) zur Härtung eines Klebstoffes in der Ausführung als Klemmlampe,
- Figur 5: eine nicht erfindungsgemäße Lampe (1) zur Härtung eines Klebstoffes in der Ausführung als Kopflampe und
- Figur 6: eine nicht erfindungsgemäße Lampe (1) zur Härtung eines Klebstoffes in der Ausführung als Standlampe mit biegsamem Arm (6),

Figur 1 zeigt eine Lampe (1) zur Härtung eines Klebstoffes während der Verlängerung von Wimpern. Die Lampe umfasst ein Leuchtmittel (2, in der Figur 1 nur angedeutet), das an einem Ende eines biegsamen halbsteifen Arms (6) angeordnet ist. Der Arm kann durch manuelle Biegung durch den Benutzer in verschiedene Stellungen gebracht werden. Der Arm ist auf einem Gehäuse angebracht, das gleichzeitig eine Spannungsversorgung (3) darstellt, da in dem Gehäuse Akkus angeordnet sind, die das Leuchtmittel (2), bei dem es sich im vorliegenden Fall um eine Leuchtdiode handelt, die UVA-Licht mit einer Wellenlänge im Wellenlängenbereich von 320 bis 400 nm emittiert, mit der zum Leuchten benötigten Spannung versorgt. Die Lampe ist über ein Kabel (5) mit einem mit dem Fuß bedienbaren Schalter (4) verbunden, bei dem es sich in dieser Ausgestaltung um ein einen ein Fußpedalschalter handelt, der als Tastschalter ausgebildet ist. Wenn der Benutzer den Fußpedalschalter betätigt wird die durch das Leuchtmittel (2) aktiviert und durch das Loslassen des Fußpedalschalters wird das Leuchtmittel wieder deaktiviert. Das Gehäuse kann beispielsweise auf der Rückseite eine Befestigungsmöglichkeit aufweisen, um die Lampe nicht erfindungsgemäß an einem Stuhl, einem Tisch, einer Brille, einem Stirnband oder dergleichen, bzw. erfindungsgemäß an einem Handgelenk zu befestigen. Figur 2 zeigt eine erfindungsgemäße Lampe (1) zur Härtung eines Klebstoffes während der Verlängerung von Wimpern. Die Lampe umfasst ein Leuchtmittel (2, in der Figur 1 nur angedeutet), das an einem Ende eines biegsamen halbsteifen Arms (6) angeordnet ist. Der Arm kann durch manuelle Biegung durch den Benutzer in verschiedene Stellungen gebracht werden. In der vorliegenden Ausgestaltung hat der Arm eine Läng von ca. 20 cm, kann aber in alternativen Ausgestaltungen auch eine Länge im Bereich von 10 bis 30 cm, vorzugsweise 15 bis 25 cm aufweisen. Der biegsame halbsteife Arm (6) ist auf einer Handgelenksmanschette (15) angebracht, die um das Handgelenk eines Benutzers (14) angeordnet ist. Die Handgelenksmanschette kann mit Klett-Verschlüssen geschlossen sein. Das Leuchtmittel (2) ist über ein Kabel (5) mit einem mit dem Fuß bedienbaren Schalter (4) verbunden, bei dem es sich in dieser Ausgestaltung um ein einen ein Fußpedalschalter handelt, der als Tastschalter ausgebildet ist. Wenn der Benutzer den Fußpedalschalter betätigt wird das Leuchtmittel (2) aktiviert und durch das Loslassen des Fußpedalschalters wird das Leuchtmittel wieder deaktiviert. Der Schalter (4) ist über ein weiters Kabel mit einem Netzteil (3) verbunden, das die Spannungsversorgung darstellt und in eine Wandsteckdose (7) gesteckt ist. Bei dem Leuchtmittel (2) handelt es sich in dieser Ausgestaltung um eine Leuchtdiode, die UVA-Licht mit einer Wellenlänge im Wellenlängenbereich von 320 bis 400 nm emittiert. Die Handmanschette kann gepolstert ausgebildet sein, um den Tragekomfort durch den Benutzer zu erhöhen und/oder möglichst breit ausgebildet sein, um den auf das Handgelenk lastenden Druck besser verteilen zu können.

Figur 3 zeigt eine nicht erfindungsgemäße Lampe (1) zur Härtung eines Klebstoffes während der Verlängerung von Wimpern, die eine Brille (10) zum Aufsetzen umfasst. Die Lampe umfasst zudem ein Leuchtmittel (2, in der Figur 3 nur angedeutet), das an einem Ende eines biegsamen halbsteifen Arms (6) angeordnet ist. Das andere Ende des biegsamen Armes (6) ist über eine Haltevorrichtung an der Brille (10) befestigt. Der Arm (6) kann durch manuelle Biegung durch den Benutzer in verschiedene Stellungen gebracht werden. Die Spannungsversorgung (3) über Batterien, die in einem Gehäuse angeordnet sind und über ein Kabel mit der Brille und dem Leuchtmittel (2) verbunden ist. Um das Gewicht der Brille (10) mit Arm (6) und Leuchtmittel (2) möglichst gering zu halten, ist es vorteilhaft die Spannungsversorgung (3) separat von der Brille (10) anzuordnen. Die Kosmetikerin kann in diesem Fall das Gehäuse mit der Spannungsversorgung in einer Tasche tragen. Die Lampe ist über ein zweites Kabel (5) mit einem mit dem Fuß bedienbaren Schalter (4) verbunden, bei dem es sich in dieser Ausgestaltung um ein einen ein Fußpedalschalter handelt, der als Tastschalter ausgebildet ist. Wenn der Benutzer den Fußpedalschalter betätigt wird die durch das Leuchtmittel (2) aktiviert und durch das Loslassen des Fußpedalschalters wird das Leuchtmittel wieder deaktiviert. Bei dem Leuchtmittel (2) handelt es sich im vorliegenden Fall um eine Leuchtdiode, die UVA-Licht mit einer Wellenlänge im Wellenlängenbereich von 320 bis 400 nm emittiert.

Figur 4 zeigt eine nicht erfindungsgemäße Lampe (1) zur Härtung eines Klebstoffes während der Verlängerung von Wimpern, die eine Klammer (12) umfasst. Mit der Klammer kann die Lampe an einem Tisch, einem Stuhl oder anderen Gegenständen oder Möbeln fixiert werden. Die Lampe umfasst zudem ein Leuchtmittel (2, in der Figur 4 nur angedeutet), das an einem Ende eines biegsamen halbsteifen Arms (6) angeordnet ist. Das andere Ende des biegsamen Armes (6) ist über eine Haltevorrichtung an der Klammer (12) befestigt. Der Arm (6) kann durch manuelle Biegung durch den Benutzer in verschiedene Stellungen gebracht werden. Die Spannungsversorgung (3) über Batterien, die in einem Gehäuse angeordnet sind und über ein Kabel mit dem Leuchtmittel (2) verbunden ist. Die Lampe ist über ein zweites Kabel (5) mit einem mit dem Fuß bedienbaren Schalter (4) verbunden, bei dem es sich in dieser Ausgestaltung um ein einen ein Fußpedalschalter handelt, der als Tastschalter ausgebildet ist. Wenn der Benutzer den Fußpedalschalter betätigt wird die durch das Leuchtmittel (2) aktiviert und durch das Loslassen des Fußpedalschalters wird das Leuchtmittel wieder deaktiviert. Bei dem Leuchtmittel (2) handelt es sich im vorliegenden Fall um eine Leuchtdiode, die UVA-Licht mit einer Wellenlänge im Wellenlängenbereich von 320 bis 400 nm emittiert.

Figur 5 zeigt eine nicht erfindungsgemäße Lampe (1) gemäß Figur 1, die an der Rückseite des Gehäuses, dass die Spannungsversorgung (3) umfasst, ein Stirnband (11) umfasst, dass eine Befestigung der Lampe (1) an dem Kopf (13) eines Benutzers ermöglicht. In einer Alternativen Ausführungsform wird die Spannungsversorgung nicht in dem Gehäuse angebracht, sondern in einem Separaten Gehäuse, dass entweder auf an dem Hinterkopf des Benutzers aufliegenden Teil des Stirnbandes (11) oder in einer Tasche des Benutzers angeordnet werden kann. Durch ein räumliches Trennen des Lampenteils, das das Leuchtmittel umfasst, und der Spannungsversorgung (3) kann das auf dem Kopf des Benutzers lastende Gewicht gesenkt werden. In einer alternativen Ausführungsform kann die die Spannungsversorgung mit dem Schalter (2) verbunden sein, die wiederum mit dem Leuchtmittel verbunden ist.

Figur 6 zeigt eine nicht erfindungsgemäße Lampe (1) zur Härtung eines Klebstoffes während der Verlängerung von Wimpern. Die Lampe umfasst ein Leuchtmittel (2, in der Figur 6 nur angedeutet), das an einem Ende eines biegsamen halbsteifen Arms (6) angeordnet ist. Der Arm kann durch manuelle Biegung durch den Benutzer in verschiedene Stellungen gebracht werden. Der Arm ist über eine Stange (8) auf einem Bodensockel (9) angeordnet. Die Spannungsversorgung (3) erfolgt über ein Netzteil, dass in einer Wandsteckdose (7) eingesteckt ist und über ein Kabel mit der Lampe verbunden ist. Die Lampe ist über ein zweites Kabel (5) mit einem mit dem Fuß bedienbaren Schalter (4) verbunden, bei dem es sich in dieser Ausgestaltung um ein einen ein Fußpedalschalter handelt, der als Tastschalter ausgebildet ist. Wenn der Benutzer den Fußpedalschalter betätigt wird die durch das Leuchtmittel (2) aktiviert und durch das Loslassen des Fußpedalschalters wird das Leuchtmittel wieder deaktiviert. Bei dem Leuchtmittel (2) handelt es sich im vorliegenden Fall um eine Leuchtdiode, die UVA-Licht mit einer Wellenlänge im Wellenlängenbereich von 320 bis 400 nm emittiert. Die Höhe der Lampe (1) ist so ausgebildet, dass der Arm (4) über die Schulter einer Kosmetikerin geführt werden kann währen die Lampe hinter der Kosmetikerin angeordnet ist. In einer alternativen Ausgestaltung kann die Spannungsversorgung und/oder der mit dem Fuß bedienbare Schalter in den Bodensockel (9) integriert sein.

### Bezugszeichenliste:

- 1: Lampe
- 2: Leuchtmittel
- 3: Spannungsversorgung
- 4: mit dem Fuß bedienbarer Schalter
- 5: Kabel
- 6: biegsamer halbsteifer Arm
- 7: Wandsteckdose
- 8: Stange
- 9: Bodensockel
- 10: Brille
- 11: Stirnband
- 12: Klammer
- 13: Kopf eines Benutzers
- 14: Hand eines Benutzers
- 15: Handgelenksmanschette

## Patentansprüche

1. Verwendung einer Lampe (1) zur Härtung eines Klebstoffes während der Verlängerung von Wimpern, wobei die Lampe (1) mindestens ein Leuchtmittel (2), das Licht im Wellenlängenbereich von 300 nm bis 700 nm emittiert und das Leuchtmittel (2) eine Leuchtdiode (LED) ist, und eine Spannungsversorgung (3) und/oder einen Anschluss für eine Spannungsversorgung (3) umfasst und die Lampe (1) einen mit einem mit dem Fuß bedienbaren Schalter (4) aufweist, der so eingerichtet ist, dass mit dem Schalter (4) das Leuchtmittel (2) gesteuert werden kann, wobei das Leuchtmittel (2) am Ende eines biegsamen halbsteifen Arms (6) angeordnet ist, **dadurch gekennzeichnet, dass** der biegsame halbsteife Arm (6) durch manuelle Biegung in verschiedene Stellungen bringbar ist und dass die Lampe eine Manschette umfasst, die es ermöglicht die Lampe an einem Handgelenk, Ober- oder Unterarm zu befestigen.

2. Verwendung nach Anspruch 1, wobei der lichthärtbare Klebstoff folgende Bestandteile
umfasst:
a) mindestens ein polyfunktionelles (Meth)Acrylat mit zwei, drei, vier, fünf, sechs oder mehr als sechs (Meth)Acrylat-Gruppen und/oder ein monofunktionelles (Meth)Acrylat mit einer (Meth)Acrylat-Gruppe
und
b) mindestens einen Photoinitiator, der nach Einstrahlung von Licht eine chemische Reaktion der (Meth)Acrylate injiziert.

3. Verwendung nach einem der vorherigen Ansprüche, wobei das Leuchtmittel
A) Licht im Wellenlängenbereich 350 nm bis 600 nm und besonders bevorzugt von 380 nm bis 500 nm emittiert
oder
B) UVA-Licht im Wellenlängenbereich von 320 bis 400 nm emittiert.

4. Verwendung nach einem der vorherigen Ansprüche, wobei der mit dem Fuß bedienbare Schalter (4) und die Lampe (1) über ein Kabel (5) oder kabellos miteinander verbunden sind.

5. Verwendung nach einem der vorherigen Ansprüche, wobei die Schalter (4) a) ein Taster oder ein Tastschalter ist und/oder b) ein Fußpedalschalter ist.

6. Verwendung nach einem der vorherigen Ansprüche, wobei es sich bei dem Schalter (4) um einen Taster handelt, der einen Impuls an einen Mikroprozessor oder an ein Relais leitet und somit eine vorgegebene oder einstellbare Beleuchtungszeit auslöst.

7. Verwendung nach einem der vorherigen Ansprüche 1 bis 4, wobei es sich bei dem Schalter (4) um einen Tastschalter handelt, der die Beleuchtung durch Drücken auf den Schalter aktiviert und durch das Loslassen wieder deaktiviert.

8. Verwendung nach einem der vorherigen Ansprüche, wobei der biegsame halbsteife Arm (6) eine Länge von mehr als 5 cm aufweist, vorzugsweise mehr als 7 cm, besonders bevorzugt mehr als 10 cm und hierbei weniger als 45 cm.

9. Verwendung nach einem der Ansprüche 1 bis 7, wobei der biegsame halbsteife Arm (6) eine Länge von mehr als 45 cm aufweist, vorzugsweise mehr als 50 cm besonders bevorzugt mehr als 55 cm und/oder eine maximale Länge von 100 cm, vorzugsweise weniger als 80 cm, weiter bevorzugt von weniger als 70 cm.

10. Verfahren zur Verlängerung von Wimpern, umfassend die folgenden Schritte:
i) Herstellen oder Bereitstellen eines lichthärtenden Klebstoffs,
ii) Herstellen oder Bereitstellen einer künstlichen Wimper,
iii) Inkontaktbringen der in Schritt ii) hergestellten oder bereitgestellten künstlichen Wimper mit dem in Schritt i) hergestellten oder bereitgestellten Klebstoff, sodass ein Teil des Klebstoffs an der künstlichen Wimper haftet und diese benetzt, vorzugsweise an einem Teil der künstlichen Wimper,
iv) Inkontaktbringen einer zu verlängernden Wimper mit der in Schritt iii) mit dem Klebstoff benetzten künstlichen Wimper mit einer zu verlängernden (natürlichen) Wimper, sodass der Klebstoff zwischen der zu verlängernden Wimper und der künstlichen Wimper angeordnet ist,
v) Bestrahlen des Klebstoffs mit Licht aus einer Lampe wie in Anspruch 11 definiert, sodass der zwischen der zu verlängernden Wimper und der künstlichen Wimper angeordnete Klebstoff aushärtet und die zu verlängernden Wimper mit der künstlichen Wimper verklebt werden.

11. Lampe (1) zur Härtung eines Klebstoffes während der Wimpernverlängerung umfassend ein Leuchtmittel (2), das Licht im Wellenlängenbereich von 300 nm bis 700 nm emittiert und wobei das Leuchtmittel (2) eine Leuchtdiode (LED) ist, eine Spannungsversorgung (3) und/oder einen Anschluss für eine Spannungsversorgung (3), wobei die Lampe (1) einen mit dem Fuß bedienbaren Schalter (4) aufweist und das Leuchtmittel (2) durch den Schalter gesteuert werden kann, **dadurch gekennzeichnet, dass** web ei das Leuchtmittel am Ende eines biegsamen halbsteifen Arms angeordnet ist, welcher durch manuelle Biegung in verschiedene Stellungen bringbar ist und dass die Lampe eine Manschette umfasst, die es ermöglicht die Lampe an einem Handgelenk, Ober- oder Unterarm zu befestigen.

## Claims

1. Use of a lamp (1) for curing an adhesive during eyelash extension, wherein the lamp (1) comprises at least one light source (2) that emits light in the wavelength range of 300 nm to 700 nm and the light source (2) is a light-emitting diode (LED), and a power supply (3) and/or a connection for a power supply (3), and the lamp (1) has a foot-operated switch (4) configured such that the light source (2) can be controlled by the switch (4), wherein the light source (2) is arranged at the end of a flexible semi-rigid arm (6), **characterized in that** the flexible semi-rigid arm (6) can be brought into various positions by manual bending and that the lamp comprises a cuff allowing the lamp to be attached to a wrist, upper arm, or forearm.

2. Use according to claim 1, wherein the light-curable adhesive comprises the following components:
a) at least one polyfunctional (meth)acrylate with two, three, four, five, six, or more than six (meth)acrylate groups and/or a monofunctional (meth)acrylate with one (meth)acrylate group,
and
b) at least one photoinitiator that initiates a chemical reaction of the (meth)acrylates upon exposure to light.

3. Use according to any of the preceding claims, wherein the light source
A) emits light in the wavelength range of 350 nm to 600 nm and particularly preferably from 380 nm to 500 nm,
or
B) emits UVA light in the wavelength range of 320 to 400 nm.

4. Use according to any of the preceding claims, wherein the foot-operated switch (4) and the lamp (1) are connected via a cable (5) or wirelessly.

5. Use according to any of the preceding claims, wherein the switches (4) a) is a push button or a push switch and/or b) is a foot pedal switch.

6. Use according to any of the preceding claims, wherein the switch (4) is a push button that sends an impulse to a microprocessor or a relay, thus triggering a predetermined or adjustable lighting time.

7. Use according to any of the preceding claims 1 to 4, wherein the switch (4) is a push switch that activates the lighting by pressing the switch and deactivates it by releasing the switch.

8. Use according to any of the preceding claims, wherein the flexible semi-rigid arm (6) has a length of more than 5 cm, preferably more than 7 cm, particularly preferably more than 10 cm and less than 45 cm.

9. Use according to any of claims 1 to 7, wherein the flexible semi-rigid arm (6) has a length of more than 45 cm, preferably more than 50 cm, particularly preferably more than 55 cm and/or a maximum length of 100 cm, preferably less than 80 cm, more preferably less than 70 cm.

10. Method for extending eyelashes, comprising the following steps:
i) preparing or providing a light-curing adhesive,
ii) preparing or providing an artificial eyelash,
iii) contacting the artificial eyelash prepared or provided in step ii) with the adhesive prepared or provided in step i) so that a part of the adhesive adheres to and coats the artificial eyelash, preferably on a part of the artificial eyelash,
iv) contacting an eyelash to be extended with the artificial eyelash coated with adhesive in step iii) so that the adhesive is arranged between the eyelash to be extended and the artificial eyelash,
v) irradiating the adhesive with light from a lamp as defined in claim 11, so that the adhesive arranged between the eyelash to be extended and the artificial eyelash cures and the eyelash to be extended is bonded to the artificial eyelash.

11. Lamp (1) for curing an adhesive during eyelash extension comprising a light source (2) that emits light in the wavelength range of 300 nm to 700 nm and the light source (2) being a light-emitting diode (LED), a power supply (3) and/or a connection for a power supply (3), wherein the lamp (1) has a foot-operated switch (4) and the light source (2) can be controlled by the switch, **characterized in that** the light source is arranged at the end of a flexible semi-rigid arm which can be brought into various positions by manual bending and that the lamp comprises a cuff allowing the lamp to be attached to a wrist, upper arm, or forearm.

## Revendications

1. Utilisation d'une lampe (1) pour le durcissement d'un adhésif pendant l'extension des cils, ladite lampe (1) comprenant au moins une source lumineuse (2) qui émet de la lumière dans la plage de longueurs d'onde de 300 nm à 700 nm et ladite source lumineuse (2) étant une diode électroluminescente (LED), et une alimentation électrique (3) et/ou une connexion pour une alimentation électrique (3), et la lampe (1) comprenant un interrupteur actionnable au pied (4) permettant de commander la source lumineuse (2), ladite source lumineuse (2) étant située à l'extrémité d'un bras semi-rigide flexible (6), **caractérisé en ce que** le bras semi-rigide flexible (6) peut être positionné manuellement dans différentes positions et **en ce que** la lampe comprend un bracelet permettant de fixer la lampe au poignet, au bras supérieur ou inférieur.

2. Utilisation selon la revendication 1, dans laquelle l'adhésif photodurcissable comprend les composants suivants :
a) au moins un (méth)acrylate polyfonctionnel avec deux, trois, quatre, cinq, six ou plus de six groupes (méth)acrylate et/ou un (méth)acrylate monofonctionnel avec un groupe (méth)acrylate
et
b) au moins un photoinitiateur qui, sous l'effet de l'irradiation lumineuse, déclenche une réaction chimique des (méth)acrylates.

3. Utilisation selon l'une des revendications précédentes, dans laquelle la source lumineuse
A) émet de la lumière dans la plage de longueurs d'onde de 350 nm à 600 nm et de préférence de 380 nm à 500 nm
ou
B) émet de la lumière UVA dans la plage de longueurs d'onde de 320 à 400 nm.

4. Utilisation selon l'une des revendications précédentes, dans laquelle l'interrupteur actionnable au pied (4) et la lampe (1) sont connectés par un câble (5) ou sans fil.

5. Utilisation selon l'une des revendications précédentes, dans laquelle l'interrupteur (4) a) est un bouton-poussoir ou un interrupteur à bouton-poussoir et/ou b) est un interrupteur à pédale.

6. Utilisation selon l'une des revendications précédentes, dans laquelle l'interrupteur (4) est un bouton-poussoir qui envoie une impulsion à un microprocesseur ou à un relais, déclenchant ainsi une durée d'éclairage prédéterminée ou réglable.

7. Utilisation selon l'une des revendications précédentes 1 à 4, dans laquelle l'interrupteur (4) est un interrupteur à bouton-poussoir qui active l'éclairage en appuyant sur l'interrupteur et le désactive en le relâchant.

8. Utilisation selon l'une des revendications précédentes, dans laquelle le bras semi-rigide flexible (6) a une longueur supérieure à 5 cm, de préférence supérieure à 7 cm, et de préférence supérieure à 10 cm et inférieure à 45 cm.

9. Utilisation selon l'une des revendications 1 à 7, dans laquelle le bras semi-rigide flexible (6) a une longueur supérieure à 45 cm, de préférence supérieure à 50 cm, de préférence supérieure à 55 cm et/ou une longueur maximale de 100 cm, de préférence inférieure à 80 cm, et de préférence inférieure à 70 cm.

10. Procédé d'extension des cils, comprenant les étapes suivantes :
i) préparer ou fournir un adhésif photodurcissable,
ii) préparer ou fournir un cil artificiel,
iii) mettre en contact le cil artificiel préparé ou fourni à l'étape ii) avec l'adhésif préparé ou fourni à l'étape i), de manière à ce qu'une partie de l'adhésif adhère au cil artificiel et le recouvre, de préférence sur une partie du cil artificiel,
iv) mettre en contact un cil à allonger avec le cil artificiel recouvert d'adhésif de l'étape iii), de manière à ce que l'adhésif soit disposé entre le cil à allonger et le cil artificiel,
v) irradier l'adhésif avec la lumière d'une lampe telle que définie dans la revendication 11, de manière à ce que l'adhésif disposé entre le cil à allonger et le cil artificiel durcisse et que le cil à allonger soit collé au cil artificiel.

11. Lampe (1) pour le durcissement d'un adhésif pendant l'extension des cils comprenant une source lumineuse (2) qui émet de la lumière dans la plage de longueurs d'onde de 300 nm à 700 nm et ladite source lumineuse (2) étant une diode électroluminescente (LED), une alimentation électrique (3) et/ou une connexion pour une alimentation électrique (3), la lampe (1) comprenant un interrupteur actionnable au pied (4) permettant de commander la source lumineuse, **caractérisée en ce que** la source lumineuse est située à l'extrémité d'un bras semi-rigide flexible pouvant être positionné manuellement dans différentes positions et **en ce que** la lampe comprend un bracelet permettant de fixer la lampe au poignet, au bras supérieur ou inférieur.
